# EUROPÄISCHE PATENTSCHRIFT

(11) **EP 0 826 819 B1**
(45) Veröffentlichungstag und Bekanntmachung des Hinweises auf die Patenterteilung: **20.11.2002**
(21) Anmeldenummer: 97113282.4
(22) Anmeldetag: 01.08.1997
(51) Int. Cl.: D21F 1/80, D21F 1/66

(54) **Vorrichtung zum Entwässern einer Faserstoffsuspension**
Apparatus for dewatering a fibre suspension
Dispositif de déshydratation d'une suspension fibreuse

(30) Priorität: 30.08.1996 DE 19635217; 30.08.1996 DE 19635293
(43) Veröffentlichungstag der Anmeldung: 04.03.1998
(73) Patentinhaber: Voith Paper Fiber Systems GmbH & Co. KG, 88212 Ravensburg (DE)
(72) Erfinder: Gommel, Axel, 88212 Ravensburg (DE); Schneid, Josef, 88267 Vogt (DE)
(74) Vertreter: Dr. Weitzel & Partner

(56) Entgegenhaltungen:
- EP-A- 0 251 787
- WO-A-95/09268
- DE-A- 3 641 954
- DE-U- 9 102 171

## Beschreibung

Die Erfindung betrifft eine Vorrichtung zum Entwässern einer Faserstoffsuspension. Eine solche Vorrichtung weist eine gekrümmte Fläche, z. B. Walze auf, die von einem Siebband auf einem Teil ihres Umfanges umschlungen ist. Siebband und Mantelfläche der Walze bilden einen Einlaufspalt für die zu entwässemde Faserstoffsuspension.

WO 96/08600 beschreibt eine derartige Vorrichtung. Hierbei ist die gekrümmte Fläche als Walze ausgebildet, die Durchbrechungen in das Walzeninnere aufweist und die besaugt ist. Die Walze wird von einem weitgehend undurchlässigen Band auf einem Teil ihres Umfangs umschlossen.

Ein großer Nachteil dieser Vorrichtung besteht darin, daß sich am undurchlässigen Band beim Betrieb Fasern anhängen, die sehr schnell Faserklumpen bilden und den Betrieb der Vorrichtung erheblich stören. Um die Vorrichtung zu reinigen ist es erforderlich, die Maschine stillzusetzen und das Band abzubauen.

Der Erfindung liegt die Aufgabe zugrunde, eine Vorrichtung der eingangs genannten Art derart zu gestalten, daß eine hohe Entwässerungsleistung erzielt wird, daß aber keine oder nur geringe Reinigungsprobleme auftreten.

Diese Aufgabe wird durch die Merkmale von Anspruch 1 gelöst.

Mit einer solchen Vorrichtung entstehen so gut wie keine Reinigungsprobleme bezüglich der Reinhaltung des die Walze umgebenden Bandes, da dieses im wesentlichen durchlässig ausgebildet ist und im Betrieb laufend freigespült wird. Außerdem kann es, falls erforderlich, außerhalb der Arbeitszone durch geeignete Mittel gereinigt werden. Ein weiterer Vorteil der Vorrichtung ist darin zu sehen, daß mit der erfindungsgemäßen Vorrichtung sehr hohe Trockengehalte erzielt werden können, je nach den gegebenen Betriebsparametern wie Stoffart der Faserstoffsuspension, Siebspannung, Umlaufgeschwindigkeit der Walze usw.. Der aus der Faserstoffsuspension gewonnene, mehr oder minder trockene Stoff liegt in Bahnform vor, gegebenenfalls auch in Form von Faserstoffröllchen, deren Achse beim Entstehen parallel zur Walzenachse verläuft und die einen Durchmesser von zwischen unter einem mm und mehreren mm haben können.

Bei der Erfindung wird auch das bekannte Prinzip angewandt, daß eine Relativgeschwindigkeit zwischen der Mantelfläche der Walze einerseits und dem Sieb andererseits herrscht. Das Sieb oder die Walze kann während des Betriebes völlig stillstehen, das heißt überhaupt keine translatorische Bewegung ausführen, sie können aber auch mit einer variablen Geschwindigkeit (z. B. Kriechgeschwindigkeit) bewegt werden.

Die Erfindung ist anhand der Zeichnungen näher erläutert. Darin ist im einzelnen folgendes dargestellt:
Figur 1 zeigt in einer Prinzipdarstellung eine erfindungsgemäße Vorrichtung.
Fig. 1A zeigt eine erst Abwandlung der erfindungsgemäßen Vorrichtung.
Figur 2 zeigt eine zweite Ausführungsform einer Vorrichtung der Erfindung.
Figur 2A zeigt eine Abwandlung der zweiten Ausführungsform der Erfindung.
Figur 3 zeigt eine dritte Ausführungsform der Erfindung.
Figur 4 zeigt eine vierte Ausführungsform der Erfindung.
Figur 5 zeigt eine sechste Ausführungsform der Erfindung.
Figur 7 zeigt eine achte Ausführungsform.

Bei der Ausführungsform gemäß Figur 1 erkennt man eine Vorrichtung gemäß der Erfindung mit einer gekrümmten Fläche und einem Siebband 2, das die gekrümmte Fläche auf einem Teil ihres Umfanges umschlingt. In vorliegendem Ausführungsbeispiel ist die gekrümmte Fläche die Oberfläche einer Walze 1, die entlang ihrer gesamten Umfangsfläche eine Krümmung mit gleichem Radius R aufweist. Denkbar sind aber auch gekrümmte Flächen mit einem sich ändernden Radius, beispielsweise solche, bei denen der Radius in Richtung weg vom keilförmigen Einlaufspalt der von der gekrümmten Fläche bzw. dem Mantel der Walze 1 und dem Siebband 2 zum Zuführen einer Faserstoffsuspension gebildet wird, abnimmt. Eine solche Ausführungsform ist in Fig. 1A gezeigt. Hier läuft das Siebband 2 im Bereich der schwachen Krümmung mit Radius R₁ auf und im Bereich der starken Krümmung mit Radius R₂ wieder ab.

Eine derartige Vorrichtung kann auch leicht gereinigt werden, indem der Körper, der von den gekrümmten Flächen umschlossen wird, um 180° um den Mittelpunkt M gedreht wird. Hierdurch wird die verschmutzte Seite zur Reinigung leicht zugänglich bei nur kurzer Betriebsunterbrechung.

Bei einer Ausführungsform gemäß Fig. 1A wird die wässrige Fasersuspension vom Einlaufspalt her zunächst mäßig entwässert. Mit geringer werdendem Radius der gekrümmten Fläche wächst bei gleicher Spannung des Siebbandes 2 der Entwässerungsdruck auf die zwischen Siebband 2 und gekrümmter Fläche bzw. der Mantelfläche befindlichen Suspension. Somit können auch bei bereits teilweise entwässerter Fasersuspension noch hohe Entwässerungsleistungen erreicht werden. Gegen den keilförmigen Einlaufspalt 3 ist eine maschinenbreite Düse 4 gerichtet, die die Faserstoffsuspension dem Spalt 3 zuführt. Das Siebband 2 ist in diesem Falle ein endloses Siebband.

In vorliegendem Ausführungsbeispiel ist die Mantelfläche der Walze im wesentlichen glatt. Sie weist jedoch Elemente auf, die der Förderung der Faserstoffsuspension in Richtung des Umlaufes der Walze 1 sowie des Siebbandes 2 dienen. Diese Förderelemente sind in den nachfolgenden Figuren genauer dargestellt. Auch eine rauhe Oberfläche wäre denkbar. Ganz entscheidend bei der vorliegenden Erfindung ist, daß die gekrümmte Fläche bzw. die Mantelfläche der Walze und die Walze selbst keine Durchbrechungen aufweist. Die Entwässerung findet damit nicht in das Innere der Walze wie bei der WO 96/08600 sondern nach außen statt. Hierdurch wird sichergestellt, daß das Siebband 2 aufgrund der steten Durchströmung von Verunreinigungen weitgehend frei bleibt.

Sich auf der gekrümmten Fläche bzw. Mantelfläche der Walze 1 absetzenden Verunreinigungen können aber ohne Stillsetzen der Maschine entfernt werden, beispielsweise dadurch, daß die Verunreinigungen von der umlaufenden Walze bzw. der umlaufenden gekrümmten Fläche durch Spritzdüsen abgespritzt werden.

Die Geschwindigkeiten von Walze 1 und Siebband 2 sind derart gewählt, daß zwischen der Geschwindigkeit der Mantelfläche der Walze 1 und dem Siebband 2 ein Unterschied herrscht, und somit eine Relativgeschwindigkeit zwischen diesen beiden.

Am Ende der Umschlingungszone des Siebbandes um die Mantelfläche der Walze 1 ist eine mehr oder minder trockene Ansammlung der Fasern gebildet, die in Bahnform vorliegen kann, gegebenenfalls aber auch in Form von Faserröllchen. Die entwässerten Fasern werden durch geeignete bekannte Mittel abgenommen, beispielsweise wie dargestellt an eine Abnehmerwalze abgegeben und dort von einem Schaber abgeschabt.

Bei der zweiten Ausführungsform der Erfindung gemäß Figur 2 ist das Siebband 2 kein endloses Band, sondern es hat zwei Enden. Die Walze 1 läuft um, während das Siebband 2 sich in Umlaufrichtung oder entgegen der Umlaufrichtung (siehe Pfeil 50) der Walze 1 nur ganz langsam bewegt. Wie man sieht, wird das Siebband dabei von einer Rolle 2.1 abgerollt und zu einer Rolle 2.2 aufgerollt. Abroll- und Aufrollvorgang erstrecken sich über längere Zeiträume.

Die Walze ist in diesem Falle mit achsparallelen Stegen 1.10 zu sehen. Diese Stege können sich über die gesamte Breite der Walze erstrecken. Sie können jedoch auch in ihrer Längsrichtung unterteilt sein, und die Teilstege können in Umfangsrichtung der Walze 1 gegeneinander versetzt sein. Die Stege 1.10 dienen als Förderorgane zum Fördern der Faserstoffsuspension, die wiederum in den Spalt 3 mit der Stoffauflaufdüse 4 eingeleitet wird. Die Stege können in radialer Richtung der Walze 1 relativ gering bemessen sein. Im vorliegenden Falle sind sie übertrieben groß dargestellt. Sie können eine radiale Erstreckung von einigen wenigen zehntel Millimetern bis zu einigen Millimetern aufweisen. Der gegenseitige Abstand der Stege 1.10 kann wenige Zentimeter betragen, aber auch einige Dezimeter. Die Hauptsache ist, daß die Stege eine Förderwirkung auf die Faserstoffsuspension ausüben.

Auf dem Siebband 2 lastet eine gewisse Zugkraft. Diese ist einstellbar. Dies gilt auch für die anderen Ausführungsformen der Erfindung.

Daß sich das Siebband 2 mit Kriechgeschwindigkeit fortbewegt, von Rolle 2.1 zur Rolle 2.2, hat den Sinn, einen möglicherweise auftretenden Siebverschleiß bei Berührung mit den Stegen 1.10 nicht immer an denselben Stellen auftretenzulassen. Der Verschleiß wirkt sich auf diese Weise über die gesamte Siebbandlänge gleichmäßig aus.

Es kann auch vorgesehen sein, anstelle des relativ flexiblen bzw. elastischen Siebbandes 2, ein starres, also noch nachgiebiges Blech, wie in Fig. 2A gezeigt, das wie das Siebband 2 mit seinen Enden 40, 41 eingespannt ist, sich aber vorzugsweise nicht bewegt, zu verwenden. Da die Entwässerung durch das Blech nach außen (siehe Pfeile) erfolgen soll, ist ein Lochblech besonders geeignet.

In einer besonders bevorzugten Ausführungsform bildet das Blech vom Einlaufspalt 3 weg in Umfangsrichtung der Walze einen verjüngenden Spalt. Dies hat einen höheren Entwässerungsdruck und damit eine verbesserte Entwässerung zur Folge.

Die Ausführungsform gemäß Figur 3 ist besonders interessant. Hierbei besteht der Mantel 1.1 der Walze 1 aus einem Material einer gewissen Elastizität und Kompressibilität. Er kann aus Kunststoff bestehen, zum Beispiel aus Polyurethan. Wie man sieht, weist die gekrümmte Fläche bzw. in vorliegendem Beispiel die Mantelfläche 1.2 Vertiefungen 1.3 und Erhöhungen 1.4 auf. In dieser Darstellung verläuft sie somit Wellenförmig. Sie ist vom Siebband 2 umschlossen. Die Vertiefungen 1.3 stellen ein Fördervolumen über die Stoffsuspension dar, so daß diese in Umlaufrichtung der Walze gefördert wird. Während der Förderung findet eine Entwässerung der Faserstoffsuspension durch das Siebband 2 radial nach außen statt - siehe die in radialer Richtung verlaufenden Pfeile.

Im übrigen ist die Mantelfläche 1.2 des Mantels 1.1 vorwiegend glatt.

Die Vertiefungen 1.3 und Erhöhungen 1.4 können auf verschiedene Weise erzeugt werden. So kann man beispielsweise in regelmäßigen Abständen zur Walzenachse parallele Bohrungen 1.5 vorsehen. Diese haben zur Folge, daß sich bei Betrieb die Vertiefungen 1.3 ergeben.

Eine weitere Möglichkeit besteht darin, daß man in das Mantelmaterial Körper einlegt, die ebenfalls über den Umfang des Mantels 1.1 verteilt angeordnet sind. Sie können aus Stäben bestehen, die sich über die gesamte Breite des Mantels 1.1 erstrecken. Wenn diese Körper eine andere Kompressibilität aufweisen, als das übrige Mantelmaterial, so kommt es ebenfalls zu einer Wellenform der Mantelfläche 1.2.

Eine weitere Möglichkeit besteht darin, in das Mantelmaterial Stränge einzubetten, die sich ebenfalls in achsparalleler Richtung strecken, und die aus Multifilamenten gebildet sind. Diese haben eine andere Kompressibilität, als das Mantelmaterial.

Schließlich können die Bohrungen 1.5 beziehungsweise in die Bohrungen eingelegte Schläuche an Druckquellen oder an Unterdruckquellen angeschlossen werden. Auf diese Weise läßt sich die Größe der Vertiefungen 1.3 verändern, ja sogar während des Betriebes der Vorrichtung.

Figur 4 zeigt eine weitere Variante der Erfindung. In diesem Falle umfaßt die als Walze 1 ausgebildete gekrümmte Fläche eine Stützkonstruktion, die in vorliegender Ausführungsform ein zylindrischen Kern 1.6 ist. Dieser Kern kann ein Hohlzylinder oder ein Vollzylinder sein. An der Mantelfläche des Kernes 1.6 befinden sich Leisten 1.8, die radial auf der Mantelfläche stehen und an dieser beispielsweise durch Schweißen befestigt sind.

Die Stützkonstruktion bzw. der Kem 1.6 mit den Leisten 1.8 ist von einem Strumpf 1.7 umgeben. Der Strumpf besteht aus elastischem Material. Er weist eine weitgehend glatte Außenfläche auf. Er ist wasserundurchlässig. Der Strumpf 1.7 kann auf die radialen Leisten 1.8 aufgeschrumpft sein, so daß sich beim Schrumpfprozeß eine Wellenlinie ergibt. Die Zwischenräume 1.9 zwischen einander benachbarten Leisten 1.8 können aber auch unter Vakuum oder Überdruck gesetzt werden, so daß die Wellenlinie beeinflußt oder gar während des Betriebes verändert werden kann.

Die Ausführungsform gemäß Figur 5 ist bienenwabenförmig.

Figur 6 zeigt in Seitenansicht eine weitere Ausführungsform der Erfindung. Dabei ist der Walzenmantel 1.1 wiederum aus einem Gitter aufgebaut - siehe beispielsweise Figur 2 oder Figur 3. Die Walze 1 läuft mit relativ hoher Geschwindigkeit um. Das Band 2 hingegen ist ein endliches Band, d. h. es hat zwei Enden. Es ist von einer Rolle 2.1 abrollbar und auf eine Rolle 2.2 aufrollbar. Während des Betriebes der Vorrichtung bewegt es sich nur mit Kriechgeschwindigkeit, um zu vermeiden, daß der Verschleiß stets an ein und derselben Stelle auftritt.

Es kann auch vorgesehen sein, anstelle des relativ flexiblen bzw. elastischen Siebbandes 2, ein starres, aber noch nachgiebiges Blech, wie in Fig. 7 gezeigt, das wie das Siebband 2 mit seinen Enden 40, 41 eingespannt ist, sich aber vorzugsweise nicht bewegt, zu verwenden. Da die Entwässerung durch das Blech nach außen (siehe Pfeile) erfolgen soll, ist ein Lochblech besonders geeignet.

In einer besonders bevorzugten Ausführungsform bildet das Blech vom Einlaufspalt 3 weg in Umfangsrichtung der Walze einen verjüngenden Spalt. Dies hat einen höheren Entwässerungsdruck und damit eine verbesserte Entwässerung zur Folge.

## Patentansprüche

1. Vorrichtung zum Entwässern einer Faserstoffsuspension;
1.1 mit einer gekrümmten Fläche, die von einem durchlässigen Band (2) umschlungen ist;
1.2 die gekrümmte Fläche ist undurchlässig;
1.3 das Band (2) und/oder die gekrümmte Fläche sind derart bewegbar, daß zwischen Band (2) und der gekrümmten Fläche eine relative Geschwindigkeit herrscht;
1.4 die gekrümmte Fläche weist Vertiefungen auf, die jeweils ein Quantum Flüssigkeit aufnehmen können.

2. Vorrichtung nach Anspruch 1, **dadurch gekennzeichnet, daß** die gekrümmte Fläche wenigstens annähernd glatt ist.

3. Vorrichtung nach Anspruch 1 oder 2, dadurch gekennzeichent, daß die Vertiefungen jeweils ein Quantum der Faserstoffsuspensionen aufnehmen können.

4. Vorrichtung nach einem der Ansprüche 1 - 3, **dadurch gekennzeichnet, daß** die Vertiefungen aus einer Vielzahl von sphärischen Dellen gebildet sind.

5. Vorrichtung nach einem der Ansprüche 1 - 4, **dadurch gekennzeichnet, daß** die Vertiefungen aus einer Vielzahl von sphärischen Höckern gebildet sind.

6. Vorrichtung nach Anspruch 4 oder 5, **dadurch gekennzeichnet, daß** die Dellen bzw. die Höcker gleichmäßig über die gekrümmte Fläche verteilt sind.

7. Vorrichtung nach Anspruch 1, **dadurch gekennzeichnet, daß** die Vertiefungen aus Rillen gebildet sind, die sich im wesentlichen quer zur Richtung der relativen Bewegung von Band und Fläche erstreckt.

8. Vorrichtung nach Anspruch 7, **dadurch gekennzeichnet, daß** die Rillen in Längsabschnitte unterteilt sind.

9. Vorrichtung nach einem der Ansprüche 1, 7 oder 8, **dadurch gekennzeichnet, daß** zur Bildung der Vertiefungen eine Vielzahl von Leisten (1.10) vorgesehen sind.

10. Vorrichtung nach einem der Ansprüche 1 bis 9, **gekennzeichnet durch** die folgenden Merkmale:
10.1 die gekrümmte Fläche besteht aus elastisch verformbaren Material;
10.2 die gekrümmte Fläche ist mit stirnseitigen Bohrungen versehen, die sich im wesentlichen quer zur relativen Bewegungsrichtung bis zur anderen Stimseite erstrecken.

11. Vorrichtung nach Anspruch 10, **dadurch gekennzeichnet, daß** die Bohrungen aufblasbar oder evakuierbar sind.

12. Vorrichtung nach Anspruch 1, **gekennzeichnet durch** die folgenden Merkmale:
12.1 die Vorrichtung umfaßt eine Stützkonstruktion (1.6);
12.2 die Stützkonstruktion (1.6) ist von einem Strumpf (1.7) aus elastischem Material umgeben;
12.3 zwischen der elastischen Verkleidung und der Stützkonstruktion sind Stützkörper (1.8) vorgesehen.

13. Vorrichtung nach Anspruch 12, **dadurch gekennzeichnet, daß** die Zwischenräume (1.9) zwischen jeweils einander benachbarten Stützkörpern (1.8) aufblasbar oder evakuierbar sind.

14. Vorrichtung nach einem der Ansprüche 1 bis 13, **dadurch gekennzeichnet, daß** die gekrümmten Flächen eine Walze bilden, die mit relativ hoher Geschwindigkeit antreibbar ist, und daß das Band (2) zwei Enden aufweist, und mit Kriechgeschwindigkeit von einer Abwickelrolle (2.1) abläuft und auf einer Aufwickelrolle (2.2) aufgewickelt wird, wobei dieser Vorgang reversierbar sein kann.

15. Vorrichtung nach einem der Ansprüche 1 - 14, **dadurch gekennzeichnet, daß** das Band als weitgehend elastisches Drahtband ausgebildet ist.

16. Vorrichtung nach einem der Ansprüche 1 - 14, **dadurch gekennzeichnet, daß** das Band als starre, nachgiebige Fläche ausgebildet ist.

17. Vorrichtung nach Anspruch 16, **dadurch gekennzeichnet, daß** die starre, nachgiebige Fläche ein gekrümmtes Lochblech ist, das über der gekrümmten Fläche angeordnet ist.

18. Vorrichtung nach einem der Ansprüche 1 - 17, **dadurch gekennzeichnet, daß** die gekrümmte Fläche gemessen zu einem Mittelpunkt hin, unterschiedliche Radien in ihrem Verlauf aufweist.

19. Vorrichtung nach Anspruch 18, **dadurch gekennzeichnet, daß** die Radien in Richtung des Bandumlaufes abnehmen, derart daß bei gleicher Siebspannung und damit der Entwässerungsdruck erhöht wird.

20. Vorrichtung nach einem der Ansprüche 1 - 19, **dadurch gekennzeichnet, daß** Reinigungsvorrichtungen nahe der gekrümmten Fläche und/oder nahe des durchlässigen Bandes zur Entfernung von Verunreinigungen angeordnet sind.

21. Vorrichtung nach einem der Ansprüche 1- 20, **dadurch gekennzeichnet, daß** die Vertiefungen durch ein Abdecksieb abgedeckt sind.

22. Vorrichtung nach Anspruch 21, **dadurch gekennzeichnet, daß** das Abdecksieb die gekrümmte Fläche umhüllt.

23. Vorrichtung zum Entwässern einer Faserstoffsuspension;
23.1 mit einer gekrümmten Fläche, die von einem durchlässigen Band (2) umschlungen ist;
23.2 die gekrümmte Fläche ist undurchlässig;
23.3 das Band (2) und/oder die gekrümmte Fläche sind derart bewegbar, daß zwischen Band (2) und der gekrümmten Fläche eine relative Geschwindigkeit herrscht;
23.4 die gekrümmte Fläche weist Vertiefungen auf, die jeweils ein Quantum Flüssigkeit aufnehmen können;
23.5 zur Bildung der Vertiefung weist die gekrümmte Fläche eine Gitterstruktur auf.

24. Vorrichtung nach Anspruch 23, **dadurch gekennzeichnet, daß** die Vertiefungen jeweils ein Quantum Faserstoffsuspensionen aufnehmen können.

25. Vorrichtung nach Anspruch 24, **dadurch gekennzeichnet, daß** die Gitterstruktur bienenwabenförmig gestaltet ist.

26. Vorrichtung nach Anspruch 24 oder 25, **dadurch gekennzeichnet, daß** die gekrümmte Fläche die Umfangsfläche bzw. der Mantel einer Walze (1) ist.

27. Vorrichtung nach einem der Ansprüche 24 - 26, **dadurch gekennzeichnet, daß** die Vertiefungen von einem Sieb abgedeckt sind.

28. Vorrichtung nach Anspruch 27, **dadurch gekennzeichnet, daß** das Sieb die gekrümmte Fläche umhüllt.

## Claims

1. Apparatus for dewatering a fibre suspension;
1.1 with a bent face looped by a permeable band (2);
1.2 the bent face is impermeable;
1.3 the band (2) and/or the bent face can be moved in such a way that there is relative speed between band (2) and the bent face;
1.4 the bent face has recesses which can each receive a quantity of liquid.

2. Apparatus according to claim 1, **characterised in that** the bent face is at least almost smooth.

3. Apparatus according to either claim 1 or 2, **characterised in that** the recesses can each receive a quantity of the fibre suspensions.

4. Apparatus according to any one of claims 1 to 3, **characterised in that** the recesses are formed from a plurality of spherical dents.

5. Apparatus according to any one of claims 1 to 4, **characterised in that** the recesses are formed from a plurality of spherical humps.

6. Apparatus according to claim 4 or 5, **characterised in that** the dents or humps are uniformly distributed over the bent face.

7. Apparatus according to claim 1, **characterised in that** the recesses are formed from grooves extending substantially transversely to the direction of the relative movement of band and face.

8. Apparatus according to claim 7, **characterised in that** the grooves are divided in longitudinal portions.

9. Apparatus according to any one of claims 1, 7 or 8, **characterised in that** a plurality of strips (1.10) are provided to form the recesses.

10. Apparatus according to any one of claims 1 to 9, **characterised by** the following features:
10.1 The bent face consists of an elastically deformable material;
10.2 The bent face is provided with holes on the end face extending substantially transversely to the relative direction of movement up to the other end face.

11. Apparatus according to claim 10, **characterised in that** the holes can be inflated or evacuated.

12. Apparatus according to claim 1, **characterised by** the following features;
12.1 The apparatus comprises a supporting construction (1.6);
12.2 The supporting construction (1.6) is surrounded by a stocking (1.7) made of elastic material;
12.3 Supporting members (1.8) are provided between the elastic sheathing and the supporting construction.

13. Apparatus according to claim 12, **characterised in that** the gaps (1.9) between supporting members (1.8) respectively adjoining one another can be inflated or evacuated.

14. Apparatus according to any one of claims 1 to 13, **characterised in that** the bent faces form a roller which can be driven at relatively high speed and **in that** the band (2) has two ends and runs off a take-off roller (2.1) at creep speed and is wound onto a take-up roller (2.2), this process being reversible.

15. Apparatus according to any one of claims 1 to 14, **characterised in that** the band is designed as a substantially elastic wire band.

16. Apparatus according to any one of claims 1 to 14, **characterised in that** the band is designed as a rigid non-positive face.

17. Apparatus according to claim 16, **characterised in that** the rigid non-positive face is a bent perforated plate arranged above the bent face.

18. Apparatus according to any one of claims 1 to 17, **characterised in that** the bent face, measured to a central point, has different radii in its course.

19. Apparatus according to claim 18, **characterised in that** the radii reduce in the direction of the band rotation in such a way that with the same screening tension the dewatering pressure is thus increased.

20. Apparatus according to any one of claims 1 to 19, **characterised in that** cleaning apparatuses are arranged near the bent face and/or near the permeable band to remove impurities.

21. Apparatus according to claims 1 to 20, **characterised in that** the recesses are covered by a covering screen.

22. Apparatus according to claim 21, **characterised in that** the covering screen envelopes the bent face.

23. Apparatus for dewatering a fibre suspension;
23.1 with a bent face looped by a permeable band (2);
23.2 the bent face is impermeable;
23.3 the band (2) and/or the bent face can be moved in such a way that there is relative speed between band (2) and the bent face;
23.4 the bent face has recesses which can each receive a quantity of liquid;
23.5 the bent face has a grid structure to form the recess.

24. Apparatus according to claim 23, **characterised in that** the recesses can each receive a quantity of fibre suspensions.

25. Apparatus according to claim 24, **characterised in that** the grid structure is formed in a honeycomb shape.

26. Apparatus according to claim 24 or 25, **characterised in that** the bent face is the peripheral face or the casing of a roller (1).

27. Apparatus according to any one of claims 24 to 26, **characterised in that** the recesses are covered by a screen.

28. Apparatus according to claim 27, **characterised in that** the screen envelopes the bent face.

## Revendications

1. Dispositif de déshydratation d'une suspension fibreuse ;
1.1 avec une surface courbe qui est entourée d'un ruban perméable (2) ;
1.2 la surface courbe est imperméable ;
1.3 le ruban (2) et/ou la surface courbe sont mobiles de sorte qu'il règne une vitesse relative entre le ruban (2) et la surface courbe ;
1.4 la surface courbe présente des cavités qui chacune peuvent recueillir un quantum de liquide.

2. Dispositif selon la revendication 1, **caractérisé en ce que** la surface courbe est au moins approximativement lisse.

3. Dispositif selon la revendication 1 ou 2, **caractérisé en ce que** les cavités peuvent chacune recueillir un quantum de suspension fibreuse.

4. Dispositif selon l'une des revendications 1 à 3, **caractérisé en ce que** les cavités sont formées d'une multitude d'empreintes sphériques.

5. Dispositif selon l'une des revendications 1 à 4, **caractérisé en ce que** les cavités sont formées d'une multitude de bosses sphériques.

6. Dispositif selon la revendication 4 ou 5, **caractérisé en ce que** les empreintes ou les bosses sont réparties régulièrement sur la surface courbe.

7. Dispositif selon la revendication 1, **caractérisé en ce que** les cavités sont formées de rainures qui s'étendent sensiblement perpendiculairement à la direction du mouvement relatif du ruban et de la surface.

8. Dispositif selon la revendication 7, **caractérisé en ce que** les rainures sont subdivisées en segments longitudinaux.

9. Dispositif selon l'une des revendications 1, 7 ou 8, **caractérisé en ce qu'**il est prévu une multitude de languettes (1.10) pour la formation des cavités.

10. Dispositif selon l'une des revendications 1 à 9, **caractérisé par** les particularités suivantes :
10.1 la surface courbe est constituée d'une matière élastiquement déformable ;
10.2 la surface courbe est pourvue d'ouvertures frontales qui s'étendent sensiblement perpendiculairement à la direction du mouvement relatif jusqu'à l'autre face frontale.

11. Dispositif selon la revendication 10, **caractérisé en ce que** les ouvertures peuvent être gonflées ou vidées d'air.

12. Dispositif selon la revendication 1, **caractérisé par** les particularités suivantes :
12.1 le dispositif comprend une structure d'appui (1.6);
12.2 la structure d'appui (1.6) est entourée d'un bandage (1.7) en matière élastique ;
12.3 des corps d'appui (1.8) sont prévus entre le revêtement élastique et la structure d'appui.

13. Dispositif selon l'une des revendications 1 à 13, **caractérisé en ce que** les interstices (1.9) entre chacun des corps d'appui (1.8) contigus peuvent être gonflés ou vidés d'air.

14. Dispositif selon l'une des revendications 1 à 13, **caractérisé en ce que** les surfaces courbes forment un cylindre qui peut être entraîné à une vitesse relativement élevée et **en ce que** le ruban (2) présente deux extrémités et qu'il est déroulé d'une poulie dérouleuse (2.1) et enroulé sur une poulie enrouleuse (2.2) à vitesse de fluage, le processus pouvant être réversible.

15. Dispositif selon l'une des revendications 1 à 14, **caractérisé en ce que** le ruban est conformé en un fil métallique fortement élastique.

16. Dispositif selon l'une des revendications 1 à 14, **caractérisé en ce que** les ruban est conformé en une surface flexible solide.

17. Dispositif selon la revendication 16, **caractérisé en ce que** la surface flexible solide est une tôle perforée qui est placée au dessus de la surface courbe.

18. Dispositif selon l'une des revendications 1 à 17, **caractérisé en ce que** la surface courbe présente sur son parcours, mesurés par rapport à un point central, différents rayons.

19. Dispositif selon la revendication 18, **caractérisé en ce que** les rayons diminuent en direction de la rotation du ruban de sorte que pour une tension de tamisage égale, la pression de déshydratation s'élève.

20. Dispositif selon l'une des revendications 1 à 19, **caractérisé en ce que** des dispositifs de nettoyage sont agencés à proximité de la surface courbe et/ou à proximité du ruban perméable afin d'éliminer les impuretés.

21. Dispositif selon l'une des revendications 1 à 20, **caractérisé en ce que** les cavités sont recouvertes d'un tamis de recouvrement.

22. Dispositif selon la revendication 21, **caractérisé en ce que** le tamis de recouvrement enveloppe la surface courbe.

23. Dispositif de déshydratation d'une suspension fibreuse ;
23.1 avec une surface courbe qui est entourée d'un ruban perméable (2) ;
23.2 la surface courbe est imperméable ;
23.3 le ruban (2) et/ou la surface courbe sont mobiles de sorte qu'il règne une vitesse relative entre le ruban (2) et la surface courbe;
23.4 la surface courbe présente des cavités qui chacune peuvent recueillir un quantum de liquide ;
23.5 la surface courbe présente une structure grillagée pour la formation de la cavité.

24. Dispositif selon la revendication 23, **caractérisé en ce que** les cavités peuvent chacune recueillir un quantum de suspension fibreuse.

25. Dispositif selon la revendication 24, **caractérisé en ce que** la structure grillagée a une configuration en nid d'abeille.

26. Dispositif selon la revendication 24 ou 25, **caractérisé en ce que** la surface courbe est la surface périphérique ou le manteau d'un cylindre.

27. Dispositif selon l'une des revendications 24 à 26, **caractérisé en ce que** les cavités sont recouvertes d'un tamis de recouvrement.

28. Dispositif selon la revendication 27, **caractérisé en ce que** le tamis enveloppe la surface courbe.
